# EUROPÄISCHE PATENTSCHRIFT

(11) **EP 3 288 879 B1**
(45) Veröffentlichungstag und Bekanntmachung des Hinweises auf die Patenterteilung: **10.06.2020**
(21) Anmeldenummer: 16719527.0
(22) Anmeldetag: 20.04.2016
(51) Int. Cl.: B65H 54/26, D01H 13/14

(54) **VERFAHREN ZUR BEDIENUNG EINER ARBEITSSTELLE EINER TEXTILMASCHINE SOWIE BEDIENUNGSEINRICHTUNG**
METHOD FOR OPERATING A WORKSTATION OF A TEXTILE MACHINE AND OPERATING DEVICE
PROCÉDÉ D'UTILISATION D'UN POSTE DE TRAVAIL D'UNE MACHINE TEXTILE ET DISPOSITIF D'UTILISATION

(30) Priorität: 27.04.2015 DE 102015106470
(43) Veröffentlichungstag der Anmeldung: 07.03.2018
(73) Patentinhaber: Maschinenfabrik Rieter AG, 8406 Winterthur (CH)
(72) Erfinder: KÜBLER, Markus, 73312 Geislingen/Steige (DE)
(86) Internationale Anmeldenummer: PCT/IB2016/052232
(87) Internationale Veröffentlichungsnummer: WO 2016/174547

(56) Entgegenhaltungen:
- WO-A1-91/16481
- WO-A1-2011/027366
- DE-A1- 3 135 333

## Beschreibung

### Technisches Gebiet

Die Erfindung betrifft ein Verfahren zur Bedienung einer Arbeitsstelle einer Textilmaschine gemäss dem Oberbegriff des unabhängigen Verfahrensanspruchs.

### Stand der Technik

Aus der DE 100 55 026 A1 ist eine Vorrichtung zur Bedienung und Anzeige an einer Spinnereivorbereitungsanlage und an Spinnereivorbereitungsmaschinen bekannt. Eine übergeordnete Bedien- und Anzeigeeinrichtung umfasst eine erste ortsfeste Einheit, die im Wesentlichen eine Stromversorgung, die Kommunikation mit einem Netzwerk, die Datenspeicherung und Verwaltung sowie einen Rechner und eine zweite mobile Einheit, die eine Bedien- und Anzeigeeinheit aufweist. Über die ortsfeste Einheit erfolgt eine Eingabe und Anzeige unter anderem für die Fehlersuche, während die zweite mobile Einheit für Einstellungen, Parametrierungen und/oder Abfragen heranziehbar ist. Nachteilig hierbei ist es, dass über die mobile Einheit lediglich einfachere bzw. dem Bediener bekannte Maßnahmen durchgeführt werden können. Für eine Fehlersuche muss er sich hingegen an die übergeordnete, fest installierte Einheit wenden, um einen Fehler ausfindig zu machen. Insbesondere bei sehr langen Textilmaschinen erfordert dies wegen der großen Entfernungen einen hohen Zeitaufwand. Für eine Behebung eines Fehlers oder einer Wartungsarbeit muss der Bediener weiterhin viel eigenes Know-how haben. Eine wesentliche Unterstützung erhält er von der Maschine hierbei nicht.

Aus der US 5,224,047 A ist eine Textilmaschine mit einer Vielzahl von Arbeitsstellen, hier Spulstellen bekannt, welche eine zentrale Steuerung sowie ein tragbares Kommunikationsgerät aufweist. Der Bediener inspiziert gemäß dieser Offenbarung visuell wenigstens eine der Vielzahl von Spulstellen und überträgt das Resultat dieser visuellen Inspektion mittels des tragbaren Kommunikationsgerätes an die zentrale Steuerung der Maschine. Auch hier erhält der Bediener keine Unterstützung bei seinen Tätigkeiten. Es ist eine hohe Qualifikation des Bedienungspersonals erforderlich und außerdem sind unter anderem Anzeigen an der einzelnen Spulstelle erforderlich, welche von der Bedienungsperson abgelesen und in das tragbare Kommunikationsgerät eingegeben werden können.

DE3135333A1 offenbart ein Verfahren und eine Steuereinheit für eine Spinnereianlage mit einem zentralen Datenspeicher, welcher mit Signalvorrichtungen ausgestatteten Arbeitsstellen verbunden ist. Dieser Datenspeicher steht mit einer Abfragevorrichtung in Verbindung, in welcher geordnet Bedienfallmöglichkeiten gespeichert sind. Die jeweilige bedienbedürftige Arbeitsstelle ist über eine von der Abfragevorrichtung gesteuerte Send-Empfänger-Anordnung entsprechend der Schadenfallsgrösse ermittelbar. WO2011027366 offenbart ein Echtzeitsytem zum kontinuierlichen Erfassen von Garnbrüchen in einer Textilmaschine.

### Darstellung der Erfindung

Aufgabe der vorliegenden Erfindung ist es die Bedienung einer Arbeitsstelle einer Textilmaschine zu vereinfachen und eine Bedienungsperson, welche nur über ein geringes Know-how verfügen muss, die Bedienung einer Arbeitsstelle zu ermöglichen.

Die Aufgabe wird gelöst mit den Merkmalen der unabhängigen Patentansprüche.

Das erfindungsgemäße Verfahren dient zur Bedienung einer Arbeitsstelle einer Textilmaschine, insbesondere einer Textilmaschine mit einer Vielzahl gleichartiger Arbeitsstellen. Derartige Textilmaschinen können beispielsweise Karden, Strecken oder Kämmmaschinen oder aber auch Längsteilmaschinen, wie beispielsweise Ringspinnmaschinen, Rotorspinnmaschinen, Luftspinnmaschinen oder Spulmaschinen sein. Die Bedienung solcher Maschinen erfolgt häufig teilautomatisiert. Der Einsatz von Bedienungspersonen ist aber für gewisse Tätigkeiten immer noch erforderlich. Zur Bedienung der Arbeitsstelle ist dabei eine Vielzahl einzelner und je nach Situation unterschiedlicher Arbeitsschritte eines Arbeitsauftrages durchzuführen.

Die Arbeitsschritte können beispielsweise darin bestehen, eine Spinnbox zu öffnen, einen Rotor zu entfernen oder zu reinigen, die Spinnbox wieder zu schließen, ein Fadenende auf einer Spule zu suchen und zu präparieren, sowie das Fadenende für ein Anspinnen zu verwenden oder zumindest für einen Automaten geeignet abzulegen. Bei hochkomplexen, modernen Textilmaschinen ist eine große Vielzahl solcher Arbeitsschritte durchzuführen, was hohe Anforderungen und einen hohen Wissensstand des Bedienungspersonals erfordert.

Eine Textilmaschine dieser Art kann auch beispielsweise 600 oder mehr Spinnstellen aufweisen, so dass es für das Bedienungspersonal häufig nicht eindeutig klar ist, an welcher Arbeitsstelle ein manueller Eingriff erforderlich ist. Mittels eines tragbaren Kommunikationsgerätes, welche die Bedienungsperson mit sich führt, kann eine dem Kommunikationsgerät übergeordnete Steuerung, beispielsweise die Steuerung der Textilmaschine, in Kontakt mit der Bedienungsperson treten.

Erfindungsgemäß ist die Steuerung in der Lage eine Arbeitsanweisung zur Durchführung eines Arbeitsschrittes an das tragbare Kommunikationsgerät der Bedienungsperson zu senden. Sobald die Durchführung des Arbeitsschrittes von der Steuerung mithilfe von Signalen aus der Arbeitsstelle und/oder von dem tragbaren Kommunikationsgerät erfasst wurde, wird eine weitere Arbeitsanweisung zur Bedienung der Arbeitsstelle an das tragbare Kommunikationsgerät der Bedienungsperson von der Steuerung aus gesendet oder dort angezeigt, falls der Arbeitsauftrag noch nicht vollständig ausgeführt ist. Die Steuerung erkennt somit, dass der zuletzt mitgeteilte Arbeitsschritt durchgeführt wurde oder gegebenenfalls nicht durchgeführt werden konnte oder in einer gewissen vorgegebenen Zeit nicht durchgeführt wurde und gibt der Bedienungsperson somit die nächste Arbeitsanweisung weiter. Dies erfolgt so lange, bis der Arbeitsauftrag abgearbeitet wurde oder abgebrochen wird. Alternativ kann in dem tragbaren Kommunikationsgerät der nächste Arbeitsschritt angezeigt werden, wenn die Informationen über die einzelnen Arbeitsschritte in dem tragbaren Kommunikationsgerät bereits abgespeichert sind.

Die Steuerung ist somit in der Lage detaillierte Arbeitsanweisungen Schritt für Schritt zur Erfüllung des Arbeitsauftrages auszugeben bzw. es werden die einzelnen Arbeitsschritte nach und nach in dem tragbaren Kommunikationsgerät angezeigt. Die Bedienungsperson kann damit die einzelnen Arbeitsschritte nach und nach ausführen. Sobald die Arbeitsstelle erkennt, dass dieser Arbeitsschritt erfüllt wurde oder die Bedienungsperson in das Kommunikationsgerät eine entsprechende Erledigungsmitteilung eingibt, erkennt die übergeordnete Steuerung oder das Kommunikationsgerät, dass der nächste Arbeitsschritt angewiesen werden kann. Die Steuerung bzw. das Kommunikationsgerätführt somit die Bedienungsperson Schritt für Schritt durch den Arbeitsauftrag hindurch. Die Bedienungsperson muss somit nicht mehr in der Lage sein selbstständig alle Arbeitsschritte zur Erledigung eines Arbeitsauftrages zu kennen.

Die Steuerung gibt in einer vorteilhaften Ausführung somit Anweisungen an das tragbare Kommunikationsgerät aus, bekommt eine Rückmeldung von dem Kommunikationsgerät oder von der Arbeitsstelle, dass die letzte Anweisung durchgeführt wurde oder nicht durchgeführt werden konnte bzw. abgebrochen wurde und gibt sodann eine folgende Arbeitsanweisung an das Kommunikationsgerät aus. Eine solche Arbeitsanweisung kann beispielsweise darin bestehen, bestimmte Arbeiten an der Arbeitsstelle durchzuführen. Die Arbeitsanweisung, insbesondere die erste oder letzte Arbeitsanweisung eines Arbeitsauftrages kann aber auch darin bestehen, dass die Bedienungsperson bzw. das tragbare Kommunikationsgerät an eine bestimmte Arbeitsstelle bewegt werden soll, um diese zu bedienen. Die Steuerung kann dabei vorteilhafterweise also auch erkennen, wo sich die Bedienungsperson bzw. das tragbare Kommunikationsgerät im Moment befindet und aus dem Bedienungsbedarf der gesamten Textilmaschine ermitteln, welche Arbeitsstelle als nächste bedient werden sollte.

Vorteilhafterweise wird von der Steuerung eine weitere Arbeitsanweisung zur Durchführung eines Arbeitsschrittes an das tragbare Kommunikationsgerät gesendet oder dort angezeigt, und zwar solange bis der Arbeitsauftrag vollständig abgearbeitet oder abgebrochen wurde. Die Arbeitsanweisung ist somit in einzelne, kleine, einfach durchzuführende Arbeitsschritte aufgeteilt und wird nach und nach an das tragbare Kommunikationsgerät gesendet oder dort angezeigt. Die Erfüllung eines jeden Arbeitsschrittes wird von der Steuerung überwacht und erst wenn dieser Arbeitsschritt seitens der Arbeitsstelle oder des tragbaren Kommunikationsgerätes quittiert wurde, wird die Anweisung für den nächsten Arbeitsschritt von der Steuerung an das tragbare Kommunikationsgerät gesendet oder in dem Kommunikationsgerät freigegeben.

Für den Fall, dass der Arbeitsschritt nicht durchgeführt werden konnte, kann die Steuerung eine noch detailliertere Arbeitsanweisung zur Durchführung des misslungenen Arbeitsschrittes an das tragbare Kommunikationsgerät senden und/oder dort anzeigen. Damit ist die Bedienungsperson in der Lage den Arbeitsschritt mit einer detaillierteren Hilfe durchzuführen und gegebenenfalls doch noch erfolgreich abzuschließen.

Die Arbeitsanweisung wird vorzugsweise an dem tragbaren Kommunikationsgerät optisch und/oder akustisch und/oder haptisch ausgegeben. Die Bedienungsperson kann somit die Arbeitsanweisung sehen oder hören oder es kann beispielsweise auch durch Vibrationen an dem tragbaren Kommunikationsgerät erkannt werden, welche Tätigkeit als nächste durchgeführt werden soll. Bei einer fehlerhaften Durchführung, welche die Arbeitsstelle an die Steuerung oder das Kommunikationsgerät sendet, kann beispielsweise mittels einer Vibration dem Bedienungspersonal angezeigt werden, dass eine fehlerhafte Bedienung erfolgt ist oder Vorsicht geboten ist.

Vorzugsweise ist das tragbare Kommunikationsgerät derart ausgestattet, dass es Erfassungs- und/oder Wiedergabeeinrichtungen aufweist, welche für optische, akustische und/oder haptische Ein- und/oder Ausgaben geeignet ist. Diese optischen, akustischen und/oder haptischen und Ein- und/oder Ausgaben erleichtern die Bedienung der Arbeitsstelle. Auch ist es beispielsweise möglich mittels einer Gestensteuerung Arbeitsschritte zu bestätigen oder in Empfang zu nehmen.

Ist das drahtlose Kommunikationsgerät mit einer Arbeitsstellensteuerung und/oder einer Maschinensteuerung und/oder einer Anlagensteuerung, insbesondere drahtlos, verbunden, so ist eine einfache Kommunikation zwischen dem Kommunikationsgerät und der Steuerung ermöglicht. Durch eine Verbindung des tragbaren Kommunikationsgerätes mit der Arbeitsstellensteuerung kann die Ausführung eines bestimmten Arbeitsschrittes unmittelbar von der Arbeitsstellensteuerung an das Kommunikationsgerät weitergegeben werden. So ist es beispielsweise möglich, dass bei einer fehlerhaften Bedienung der Arbeitsstelle die Steuerung der Arbeitsstelle ein entsprechendes Signal an das tragbare Kommunikationsgerät weitergibt und dem Bedienungspersonals signalisiert, dass dieser Arbeitsschritt fehlerhaft ausgeführt wurde. Bei einer Kommunikation des tragbaren Kommunikationsgerätes mit der Maschinensteuerung können die entsprechenden Arbeitsanweisungen und die Erledigung einer bestimmten Tätigkeit oder Fragen der Bedienungsperson zwischen dem tragbaren Kommunikationsgerät und der Maschinensteuerung ausgetauscht werden. Bei der Kommunikation des tragbaren Kommunikationsgerätes mit einer Anlagensteuerung ist es auch möglich, dass die Bedienungsperson an eine andere Textilmaschine in der Anlage geschickt wird, falls dort ein Arbeitsauftrag mit einer höheren Priorität vorliegt.

Vorzugsweise sendet die Steuerung eine Arbeitsanweisung für eine bestimmte Arbeitsstelle und/oder Maschine in Abhängigkeit des Standortes des tragbaren Kommunikationsgerätes und/oder der Bedienungsperson. Hierdurch ist es möglich, dass die Wege für die Bedienungsperson kurz gehalten werden und somit die Arbeitsauslastung der Bedienungsperson optimiert werden kann. So kann es vorteilhaft sein, wenn die Bedienungsperson an eine Arbeitsstelle einer benachbarten Maschine gesandt wird, statt an das andere Ende oder die andere Seite derselben Maschine gesandt zu werden.

Vorzugsweise sendet die Steuerung Informationen zu einem bestimmten Betriebsstatus einer Arbeitsstelle an das tragbare Kommunikationsgerät. Hierdurch kann die Bedienungsperson beispielsweise entscheiden, welches zusätzliche Werkzeug es benötigt, um die Arbeitsschritte durchführen zu können. Andererseits ist es auch möglich, dass die Steuerung als einen ersten Arbeitsschritt an die Bedienungsperson ausgibt, dass ein bestimmtes Werkzeug oder Ersatzteil zu holen ist.

Eine erfindungsgemäße Bedienungseinrichtung für eine Arbeitsstelle einer Textilmaschine, insbesondere einer Textilmaschine mit einer Vielzahl gleichartiger Arbeitsstellen, wie beispielsweise eine Karde, Strecke, Kämmmaschine oder eine Längsteilmaschine wie zum Beispiel eine Ringspinnmaschine, Rotorspinnmaschine, Luftspinnmaschine oder Spulmaschine, dient zur Unterstützung der Bedienung der Textilmaschine durch eine Bedienungsperson. Zur Bedienung der Arbeitsstelle ist eine Vielzahl einzelner und je nach Situation unterschiedlicher Arbeitsschritte des Arbeitsauftrages erforderlich. Die Bedienungseinrichtung umfasst eine Steuerung der Textilmaschine und ein tragbares Kommunikationsgerät. Die Steuerung ist mit dem tragbaren Kommunikationsgerät für einen Datenaustausch verbunden, damit die Bedienungsperson und die Steuerung über das tragbare Kommunikationsgerät miteinander kommunizieren können.

Nicht nur die Steuerung der Textilmaschine oder der Arbeitsstelle, sondern auch eine übergeordnete Steuerung kann für das Aussenden eines bestimmten Arbeitsschrittes eingesetzt werden. So ist beispielsweise auch mittels einer Fernwartung die Arbeitsanweisung über das Internet an das tragbare Kommunikationsgerät übermittelbar.

Die Steuerung ist mit dem tragbaren Kommunikationsgerät für einen Datenaustausch verbunden, damit die Bedienungsperson und die Steuerung über das tragbare Kommunikationsgerät miteinander kommunizieren können. Erfindungsgemäß sendet die Steuerung eine Arbeitsanweisung zur Durchführung eines Arbeitsschrittes an das tragbare Kommunikationsgerät. Das tragbare Kommunikationsgerät sendet Signale an die Steuerung zur Mitteilung, dass der Arbeitsschritt durchgeführt wurde oder nicht durchgeführt werden konnte. Diese Signale können auch von der Steuerung der Arbeitsstelle selbst an die übergeordnete Steuerung gesendet werden. Die übergeordnete Steuerung ist derart ausgebildet, dass sie gegebenenfalls eine weitere Arbeitsanweisung zur Bedienung der Arbeitsstelle an das tragbare Kommunikationsgerät sendet, sobald der vorherige Arbeitsschritt durchgeführt wurde, nicht durchgeführt werden konnte oder der Arbeitsauftrag abgearbeitet ist.

Besonders vorteilhaft ist es, wenn das tragbare Kommunikationsgerät Erfassungs- und/oder Wiedergabeeinrichtungen aufweist für optische, akustische und/oder haptische Ein- und/oder Ausgaben. Hierdurch ist das tragbare Kommunikationsgerät sehr einfach für das Bedienungspersonal handhabbar. Ein- oder Ausgaben können optisch, beispielsweise mittels Anzeige von Bildern, akustisch, beispielsweise mit Sprachanweisungen oder haptisch beispielsweise mittels Vibrationen des Gerätes erfolgen.

In einer ganz besonders vorteilhaften Ausführung weist das tragbare Kommunikationsgerät Erfassungs- und/oder Wiedergabeeinrichtungen für 2 und/oder 3-dimensionale Ein- und/oder Ausgaben auf. Insbesondere die 3-dimensionalen Ausgaben des tragbaren Kommunikationsgerätes können dazu dienen, dass die durchzuführenden Arbeitsschritte besonders anschaulich dargestellt werden.

Weist das tragbare Kommunikationsgerät Erfassungs- und/oder Wiedergabeeinrichtungen für reale und virtuelle Ein- und/oder Ausgaben auf, so kann der Arbeitsschritt beispielsweise als augumented reality wiedergegeben werden. In einer besonders vorteilhaften Ausführung sieht die Bedienungsperson dabei an der Arbeitsstelle genau die einzelnen Arbeitsschritte angezeigt, welche im Folgenden durchzuführen sind.

Vorzugsweise ist das tragbare Kommunikationsgerät ein tragbarer Computer, ein Datentelefon, eine Datenuhr oder eine Datenbrille. Derartige Smartphones, Smartwatches oder Smartglasses dienen dazu, dass die Arbeitsanweisungen der Bedienungsperson besonders anschaulich und einfach übermittelt werden können.

### Kurze Beschreibung der Figur

Weitere Vorteile der vorliegenden Erfindung sind in den nachfolgenden Ausführungsbeispielen beschrieben. Es zeigt
- **Fig. 1**: eine Ansicht einer Textilmaschine mit einer Bedienungsperson und verschiedenen tragbaren Kommunikationsgeräten.

### Wege zur Ausführung der Erfindung

In der Fig. 1 ist eine Seitenansicht einer Textilmaschine 1 dargestellt, welche eine Vielzahl von gleichartigen Arbeitsstellen 2 aufweist. Die Arbeitsstellen 2 sind zwischen zwei Endgestellen 3 angeordnet. In einem der Endgestelle 3 ist eine Maschinensteuerung 4 vorhanden, welche mittels einer Datenleitung 5 mit einzelnen Arbeitsstellensteuerungen 6 verbunden ist. Jede Arbeitsstelle 2 weist neben der Arbeitsstellensteuerung 6 verschiedene Bauteile auf, um die Aufgabe der Arbeitsstelle 2 erfüllen zu können, wie beispielsweise bei einer Rotorspinnmaschine eine Spinnbox 7.

Vor der Textilmaschine 1 befindet sich eine Bedienungsperson 8, welche eine Arbeitsstelle 2 bedient. Die Bedienungsperson 8 hat auf ein oder mehrere tragbare Kommunikationsgeräte Zugriff. Derartige tragbare Kommunikationsgeräte sind beispielsweise ein Datentelefon 9, eine Datenuhr 10 oder eine Datenbrille 11. Jedes dieser Kommunikationsgeräte weist Ein- und/oder Ausgabeelemente auf. Insbesondere die Datenbrille 11 kann derart ausgeführt sein, dass sie 2- oder 3-dimensionale Anzeigen der Bedienungsperson 8 liefert, wodurch die Bedienungsperson 8 noch leichter in die Lage versetzt wird, bestimmte Tätigkeiten an der Arbeitsstelle 2 auszuführen.

Um Informationen für die Bedienungsperson 8 an das tragbare Kommunikationsgerät 9, 10 und/oder 11 senden zu können ist ein Datenaustausch zwischen der Maschinensteuerung 4 und dem tragbaren Kommunikationsgerät 9, 10 und/oder 11 eingerichtet. Dabei sendet die Maschinensteuerung 4 Informationen zu den einzelnen Arbeitsschritten an die tragbare Kommunikationsforschung 9, 10 und/oder 11, beispielsweise über eine drahtlose Datenleitung 12. Hierbei kann jeweils ein Arbeitsschritt nach dem anderen an das tragbare Kommunikationsgerät 9, 10 und/oder 11 gesendet werden, sobald die Arbeitsstelle 2 beispielsweise über die Datenleitung 5 der Maschinensteuerung 4 mitteilt, dass der Arbeitsschritt ausgeführt wurde. Sodann sendet die Maschinensteuerung 4 Informationen zum nächsten Arbeitsschritt an das tragbare Kommunikationsgerät 9, 10 und/oder 11. Alternativ ist es auch möglich, dass die Maschinensteuerung 4 bereits alle Arbeitsschritte eines Arbeitsauftrages an das tragbare Kommunikationsgerät 9, 10 und/oder 11 gesendet hat und die einzelnen Arbeitsschritte nach und nach in dem Kommunikationsgerät 9, 10 und/oder 11 angezeigt werden, sobald ein Arbeitsschritt erledigt ist.

Zusätzlich oder alternativ zu der Datenleitungen 12 ist es auch möglich eine drahtlose Datenleitungen 13 zwischen der Arbeitsstellensteuerung 6 und dem tragbaren Kommunikationsgerät 9, 10 und/oder 11 zu schaffen. In diesem Falle ist es möglich, dass die Erledigung eines Arbeitsschrittes direkt dem tragbaren Kommunikationsgerät 9, 10 und/oder 11 über die Arbeitsstellensteuerung 6 mitgeteilt wird und die Anzeige des nächsten Arbeitsschrittes eingeleitet wird.

Eine weitere zusätzliche oder alternative Möglichkeit ist, dass die Anweisungen an das tragbare Kommunikationsgerät 9, 10 und/oder 11 über eine Datenleitung 14 mittels einer externen Steuerung 15 erfolgt. Die drahtlose Datenleitung 14 bewirkt, dass Informationen von der externen Steuerung 15 direkt an das tragbare Kommunikationsgerät 9, 10 und/oder 11 gesendet wird. Insbesondere bei mehreren Textilmaschinen 1 in einer Fabrik ist dies vorteilhaft, da die Bedienungsperson 8 hierdurch an verschiedene Textilmaschinen 1 geschickt werden kann und dort Bedienungsarbeiten durchführen kann.

### Bezugszeichenliste

- 1: Textilmaschine
- 2: Arbeitsstellen
- 3: Endgestell
- 4: Maschinensteuerung
- 5: Datenleitung
- 6: Arbeitsstellensteuerung
- 7: Spinnbox
- 8: Bedienungsperson
- 9: Kommunikationsgerät, Datentelefon
- 10: Kommunikationsgerät, Datenuhr
- 11: Kommunikationsgerät, Datenbrille
- 12: Datenleitungen
- 13: Datenleitungen
- 14: Datenleitung
- 15: externen Steuerung

## Patentansprüche

1. Verfahren zur Bedienung einer Arbeitsstelle (2) einer Textilmaschine (1), insbesondere einer Textilmaschine (1) mit einer Vielzahl gleichartiger Arbeitsstellen (2), durch eine Bedienungsperson (8),
• wobei zur Bedienung der Arbeitsstelle (2) eine Vielzahl einzelner und je nach Situation unterschiedlicher Arbeitsschritte eines Arbeitsauftrages durchgeführt werden und die Bedienungsperson (8) und eine übergeordnete Steuerung (4, 6, 15), insbesondere eine Steuerung (4, 6, 15) der Textilmaschine (1) mittels eines tragbaren Kommunikationsgerätes (9, 10, 11) miteinander kommunizieren können, und
• wobei die Steuerung (4, 6, 15) eine Arbeitsanweisung zur Durchführung eines Arbeitsschrittes an das tragbare Kommunikationsgerät (9, 10, 11) der Bedienungsperson (8) sendet und die Durchführung des Arbeitsschrittes von der Steuerung (4, 6, 15) mit Hilfe von Signalen der Arbeitsstelle (2) und/oder des tragbaren Kommunikationsgerätes (9, 10, 11) erfasst wird,
**dadurch gekennzeichnet, dass**
weitere Arbeitsanweisungen des Arbeitsauftrages zur Durchführung eines Arbeitsschrittes an das tragbare Kommunikationsgerät (9, 10, 11) gesendet oder dort angezeigt werden, solange bis der Arbeitsauftrag vollständig abgearbeitet oder abgebrochen wurde.

2. Verfahren nach dem vorherigen Anspruch, **dadurch gekennzeichnet, dass** sobald die Durchführung des Arbeitsschrittes von der Steuerung (4, 6, 15) mithilfe von Signalen aus der Arbeitsstelle (2) und/oder von dem tragbaren Kommunikationsgerät (9, 10, 11) erfasst wurde, eine weitere Arbeitsanweisung zur Bedienung der Arbeitsstelle (2) an das tragbare Kommunikationsgerät (9, 10, 11) der Bedienungsperson (8) von der Steuerung (4, 6, 15) aus gesendet wird.

3. Verfahren nach einem oder mehreren der vorherigen Ansprüche, **dadurch gekennzeichnet, dass** die Steuerung (4, 6, 15) erkennt, dass der zuletzt mitgeteilte Arbeitsschritt durchgeführt wurde oder nicht durchgeführt werden konnte oder in einer gewissen vorgegebenen Zeit nicht durchgeführt wurde und der Bedienungsperson (8) die nächste Arbeitsanweisung weitergibt.

4. Verfahren nach einem oder mehreren der vorherigen Ansprüche, **dadurch gekennzeichnet, dass** eine detailliertere Arbeitsanweisung zur Durchführung eines Arbeitsschrittes an das tragbare Kommunikationsgerät (9, 10, 11) gesendet oder angezeigt wird, falls der Arbeitsschritt nicht durchgeführt werden konnte.

5. Verfahren nach einem oder mehreren der vorherigen Ansprüche, **dadurch gekennzeichnet, dass** die erste oder letzte Arbeitsanweisung eines Arbeitsauftrages darin besteht, dass die Bedienungsperson (8) bzw. das tragbare Kommunikationsgerät (9, 10, 11) an eine bestimmte Arbeitsstelle (2) bewegt werden soll, um diese zu bedienen.

6. Verfahren nach einem oder mehreren der vorherigen Ansprüche, **dadurch gekennzeichnet, dass** das tragbare Kommunikationsgerät (9, 10, 11) Erfassungs- und/oder Wiedergabeeinrichtungen aufweist für optische, akustische und/oder haptische Ein- und/oder Ausgaben.

7. Verfahren nach einem oder mehreren der vorherigen Ansprüche, **dadurch gekennzeichnet, dass** das tragbare Kommunikationsgerät (9, 10, 11) mit einer Arbeitsstellensteuerung (6) und/oder einer Maschinensteuerung (4) und/oder einer Anlagensteuerung insbesondere drahtlos verbunden wird, um eine Kommunikation zwischen dem Kommunikationsgerät (9, 10, 11) und der Steuerung (4, 6, 15) zu ermöglichen.

8. Verfahren nach einem oder mehreren der vorherigen Ansprüche, **dadurch gekennzeichnet, dass** eine Arbeitsanweisung mittels einer Fernwartung über das Internet an das tragbare Kommunikationsgerät (9, 10, 11) übermittelt wird.

9. Verfahren nach einem oder mehreren der vorherigen Ansprüche, **dadurch gekennzeichnet, dass** die Steuerung (4, 6, 15) eine Arbeitsanweisung für eine bestimmte Arbeitsstelle und/oder Maschine in Abhängigkeit des Standortes des tragbaren Kommunikationsgerätes (9, 10, 11) und/oder der Bedienungsperson (8) sendet.

10. Verfahren nach einem oder mehreren der vorherigen Ansprüche, **dadurch gekennzeichnet, dass** die Steuerung (4, 6, 15) Informationen zu einem Betriebsstatus einer Arbeitsstelle (2) an das tragbare Kommunikationsgerät (9, 10, 11) übermittelt.

11. Bedienungseinrichtung für eine Arbeitsstelle (2) einer Textilmaschine (1), insbesondere einer Textilmaschine (1) mit einer Vielzahl gleichartiger Arbeitsstellen (2), zur Unterstützung der Bedienung der Textilmaschine (1) durch eine Bedienungsperson (8),
• wobei zur Bedienung der Arbeitsstelle (2) eine Vielzahl einzelner und je nach Situation unterschiedlicher Arbeitsschritte eines Arbeitsauftrages erforderlich ist und wobei die Bedienungseinrichtung eine übergeordnete Steuerung (4, 6), insbesondere eine Steuerung (4) der Textilmaschine (1) und ein tragbares Kommunikationsgerät (9, 10, 11) umfasst und die Steuerung (4, 6) mit dem tragbaren Kommunikationsgerät (9, 10, 11) für einen Datenaustausch verbunden ist, damit die Bedienungsperson (8) und die Steuerung (4, 6) über das tragbare Kommunikationsgerät (9, 10, 11) miteinander kommunizieren können,
• wobei die Steuerung (4, 6) eine Arbeitsanweisung zur Durchführung eines Arbeitsschrittes an das tragbare Kommunikationsgerät (9, 10, 11) sendet und die Arbeitsstelle (2) und/oder das tragbare Kommunikationsgerät (9, 10, 11) Signale an die Steuerung (4, 6) zur Mitteilung sendet, dass der Arbeitsschritt durchgeführt wurde oder nicht durchgeführt werden konnte
**dadurch gekennzeichnet, dass**
die Steuerung (4, 6) derart ausgebildet ist, dass sie weitere Arbeitsanweisungen des Arbeitsauftrages zur Durchführung eines Arbeitsschrittes an das tragbare Kommunikationsgerät (9, 10, 11) sendet, solange bis der Arbeitsauftrag vollständig abgearbeitet oder abgebrochen wurde.

12. Bedienungseinrichtung nach dem vorherigen Anspruch, **dadurch gekennzeichnet, dass** die Steuerung (4, 6) derart ausgebildet ist, dass sobald die Durchführung des Arbeitsschrittes mithilfe von Signalen aus der Arbeitsstelle (2) und/oder von dem tragbaren Kommunikationsgerät (9, 10, 11) erfasst wurde, eine weitere Arbeitsanweisung zur Bedienung der Arbeitsstelle (2) an das tragbare Kommunikationsgerät (9, 10, 11) der Bedienungsperson (8) von der Steuerung (4, 6, 15) aus gesendet wird.

13. Bedienungseinrichtung nach dem vorherigen Anspruch, **dadurch gekennzeichnet, dass** die übergeordnete Steuerung eine Arbeitsstellensteuerung (6), eine Maschinensteuerung (4), eine Anlagensteuerung oder eine externe Wartungssteuerung (15) ist.

14. Bedienungseinrichtung nach einem oder mehreren der Ansprüche 11-13, **dadurch gekennzeichnet, dass** das tragbare Kommunikationsgerät (9, 10, 11) Erfassungs- und/oder Wiedergabeeinrichtungen aufweist für optische, akustische und/oder haptische Ein- und/oder Ausgaben .

15. Bedienungseinrichtung nach einem oder mehreren der Ansprüche 11-14, **dadurch gekennzeichnet, dass** das tragbare Kommunikationsgerät ein tragbarer Computer, ein Datentelefon (9), eine Datenuhr (10) oder eine Datenbrille (11) ist.

## Claims

1. A method for operating a workstation (2) of a textile machine (1), in particular a textile machine (1) having a plurality of identical workstations (2), by an operator (8)
• wherein for operating the workstation (2) a plurality of individual and, depending on the situation, different, work steps of a work assignment are carried out, and the operator (8) and a higher-level controller (4, 6, 15), in particular a controller (4, 6, 15) of the textile machine (1), are able to communicate with one another by means of a portable communication device (9, 10, 11), and
• wherein the controller (4, 6, 15) transmits a work instruction for carrying out a work step to the portable communication device (9, 10, 11) of the operator (8), and the carrying out of the work step is detected by the controller (4, 6, 15) via signals from the workstation (2) and/or from the portable communication device(9, 10, 11),
**characterized in that**
further work instructions of the work assignment for carrying out a work step are transmitted to the portable communication device (9, 10, 11) or are displayed there until the work assignment has been completely performed or terminated.

2. The method according to the preceding claim, **characterized in that** as soon as the carrying out of the work step has been detected by the controller (4, 6, 15) via signals from the workstation (2) and/or from the portable communication device (9, 10, 11), a further work instruction for operating the workstation (2) is transmitted by the controller (4, 6, 15) to the portable communication device (9, 10, 11) of the operator (8).

3. The method according to one or more of the preceding claims, **characterized in that** the controller (4, 6, 15) recognizes that the most recently communicated work step has been carried out or could not be carried out or was not carried out within a certain specified time period and relays the next work instruction to the operator (8).

4. The method according to one or more of the preceding claims, **characterized in that** a more detailed work instruction for carrying out a work step is transmitted to the portable communication device (9, 10, 11) or displayed there if the work step could not be carried out.

5. The method according to one or more of the preceding claims, **characterized in that** the first or most recent work instruction, of a work assignment consists of the operator (8) or the portable communication device (9, 10, 11) to be moved to a certain workstation (2) in order to operate it.

6. The method according to one or more of the preceding claims, **characterized in that** the portable communication device (9, 10, 11) has detection and/or playback devices for visual, acoustic, and/or haptic inputs and/or outputs.

7. The method according to one or more of the preceding claims, **characterized in that** the portable communication device (9, 10, 11) is connected, in particular wirelessly, to a workstation controller (6) and/or a machine controller (4) and/or a facility controller to allow communication between the communication device (9, 10, 11) and the controller (4, 6, 15).

8. The method according to one or more of the preceding claims, **characterized in that** the work instruction is transmitted to the portable communication device (9, 10, 11) via the Internet by means of remote maintenance.

9. The method according to one or more of the preceding claims, **characterized in that**, the controller (4, 6, 15) transmits a work instruction for a certain workstation and/or machine as a function of the location of the portable communication device (9, 10, 11) and/or the operator (8).

10. The method according to one or more of the preceding claims, **characterized in that** the controller (4, 6, 15) transmits information concerning an operating status of a workstation (2) to the portable communication device (9, 10, 11).

11. An operating device for a workstation (2) of a textile machine (1), in particular a textile machine (1) having a plurality of identical workstations (2), for assisting in the operation of the textile machine (1) by an operator (8),
• wherein operating the workstation (2) requires a plurality of individual and, depending on the situation, different, work steps of a work assignment, and wherein the operating device includes a higher-level controller (4, 6), in particular a controller (4) of the textile machine (1), and a portable communication device (9, 10, 11), and the controller (4, 6) is connected to the portable communication device (9, 10, 11) for data exchange so that the operator (8) and the controller (4, 6) may communicate with one another via the portable communication device (9, 10, 11),
• wherein the controller (4, 6) transmits a work instruction for carrying out a work step to the portable communication device (9, 10, 11), and the workstation (2) and/or the portable communication device (9, 10, 11) transmit(s) signals to the controller (4, 6) in order to provide notification that the work step was carried out or could not be carried out
**characterized in that**
the controller (4, 6) is designed in such a way that it transmits further work instructions of the work assignment for carrying out a work step to the portable communication device (9, 10, 11) until the work assignment has been completely performed or terminated.

12. The operating device according to the preceding claim, **characterized in that** the the controller (4, 6) is designed in such a way that as soon as the carrying out of the work step has been detected by the controller (4, 6, 15) via signals from the workstation (2) and/or from the portable communication device (9, 10, 11), a further work instruction for operating the workstation (2) is transmitted by the controller (4, 6, 15) to the portable communication device (9, 10, 11) of the operator (8).

13. The operating device according to the preceding claim, **characterized in that** the higher-level controller is a workstation controller (6), a machine controller (4), a facility controller, or an external maintenance controller (15).

14. The operating device according to one or more of claims 11-13, **characterized in that** the portable communication device (9, 10, 11) has detection and/or playback devices for visual, acoustic, and/or haptic inputs and/or outputs.

15. The operating device according to one or more of claims 11-14, **characterized in that** the portable communication device is a portable computer, a data telephone (9), a data watch (10), or data glasses (11).

## Revendications

1. Procédé d'utilisation d'un poste de travail (2) d'une machine textile (1), en particulier d'une machine textile (1) comportant une pluralité de postes de travail (2) de même type, par un utilisateur (8),
• dans lequel, pour utiliser le poste de travail (2), une pluralité d'étapes de travail d'une tâche, individuelles et différentes en fonction de la situation, sont réalisées, et l'utilisateur (8) et une commande prioritaire (4, 6, 15), en particulier une commande (4, 6, 15) de la machine textile (1), peuvent communiquer ensemble au moyen d'un appareil de communication portatif (9, 10, 11), et
• dans lequel la commande (4, 6, 15) envoie, à l'appareil de communication portatif (9, 10, 11) de l'utilisateur (8), une instruction de travail permettant la réalisation d'une étape de travail, et la réalisation de l'étape de travail est détectée par la commande (4, 6, 15) à l'aide de signaux provenant du poste de travail (2) et/ou de l'appareil de communication portatif (9, 10, 11),
**caractérisé en ce que**
d'autres instructions de travail de la tâche permettant la réalisation d'une étape de travail sont envoyées à l'appareil de communication portatif (9, 10, 11) ou y sont affichées jusqu'à ce que la tâche ait été entièrement traitée ou annulée.

2. Procédé selon la revendication précédente, **caractérisé en ce que**, dès que la réalisation de l'étape de travail par la commande (4, 6, 15) à l'aide de signaux provenant du poste de travail (2) et/ou de l'appareil de communication portatif (9, 10, 11) a été détectée, une autre instruction de travail permettant l'utilisation du poste de travail (2) est envoyée à l'appareil de communication portatif (9, 10, 11) de l'utilisateur (8) à partir de la commande (4, 6, 15).

3. Procédé selon l'une ou plusieurs des revendications précédentes, **caractérisé en ce que** la commande (4, 6, 15) reconnaît que la dernière étape de travail notifiée a été réalisée ou n'a pas pu être réalisée ou n'a pas été réalisée dans un certain délai prédéfini, et **en ce que** l'utilisateur (8) transmet l'instruction de travail suivante.

4. Procédé selon l'une ou plusieurs des revendications précédentes, **caractérisé en ce qu'**une instruction de travail plus détaillée permettant la réalisation d'une étape de travail est envoyée à l'appareil de communication portatif (9, 10, 11) ou est affichée si l'étape de travail n'a pas pu être réalisée.

5. Procédé selon l'une ou plusieurs des revendications précédentes, **caractérisé en ce que** la première ou la dernière instruction de travail d'une tâche consiste **en ce que** l'utilisateur (8) ou l'appareil de communication portatif (9, 10, 11) doit être déplacé vers un poste de travail (2) pour utiliser celui-ci.

6. Procédé selon l'une ou plusieurs des revendications précédentes, **caractérisé en ce que** l'appareil de communication portatif (9, 10, 11) comporte des dispositifs de détection et/ou de lecture pour des entrées et/ou des sorties optiques, acoustiques et/ou haptiques.

7. Procédé selon l'une ou plusieurs des revendications précédentes, **caractérisé en ce que** l'appareil de communication portatif (9, 10, 11) est relié en particulier sans fil à une commande de poste de travail (6) et/ou à une commande de machine (4) et/ou à une commande de système, pour permettre la communication entre l'appareil de communication (9, 10, 11) et la commande (4, 6, 15).

8. Procédé selon l'une ou plusieurs des revendications précédentes, **caractérisé en ce qu'**une instruction de travail est transmise à l'appareil de communication portatif (9, 10, 11) par télémaintenance via Internet.

9. Procédé selon l'une ou plusieurs des revendications précédentes, **caractérisé en ce que** la commande (4, 6, 15) envoie une instruction de travail pour un poste de travail et/ou une machine spécifique en fonction de l'emplacement de l'appareil de communication portatif (9, 10, 11) et/ou de l'utilisateur (8).

10. Procédé selon l'une ou plusieurs des revendications précédentes, **caractérisé en ce que** la commande (4, 6, 15) transmet des informations sur l'état de fonctionnement d'un poste de travail (2) à l'appareil de communication portatif (9, 10, 11).

11. Dispositif d'utilisation d'un poste de travail (2) d'une machine textile (1), en particulier d'une machine textile (1) comportant une pluralité de postes de travail (2) de même type, pour aider à l'utilisation de la machine textile (1) par un utilisateur (8),
• dans lequel, pour utiliser le poste de travail (2), une pluralité d'étapes de travail d'une tâche, individuelles et différentes en fonction de la situation, sont requises, et le dispositif d'utilisation comprenant une commande prioritaire (4, 6), en particulier une commande (4) de la machine textile (1) et un dispositif de communication portatif (9, 10, 11), et la commande (4, 6) étant reliée à l'appareil de communication portatif (9, 10, 11) pour l'échange de données afin que l'utilisateur (8) et la commande (4, 6) puissent communiquer ensemble par l'intermédiaire de l'appareil de communication portatif (9, 10, 11),
• dans lequel la commande (4, 6) envoie, à l'appareil de communication portatif (9, 10, 11), une instruction de travail permettant la réalisation d'une étape de travail, et le poste de travail (2) et/ou l'appareil de communication portatif (9, 10, 11) envoie des signaux à la commande (4, 6) pour indiquer que l'étape de travail a été réalisée ou n'a pas pu être réalisée,
**caractérisé en ce que**
la commande (4, 6) est conçue de telle manière qu'elle envoie, à l'appareil de communication portatif (9, 10, 11), d'autres instructions de travail de la tâche permettant la réalisation d'une étape de travail jusqu'à ce que la tâche ait été entièrement traitée ou annulée.

12. Dispositif d'utilisation selon la revendication précédente, **caractérisé en ce que** la commande (4, 6) est conçue de telle manière que, dès que la réalisation de l'étape de travail à l'aide des signaux provenant du poste de travail (2) et/ou de l'appareil de communication portatif (9, 10, 11) a été détectée, une autre instruction de travail permettant l'utilisation du poste de travail (2) est envoyée à l'appareil de communication portatif (9, 10, 11) de l'utilisateur (8) à partir de la commande (4, 6, 15).

13. Dispositif d'utilisation selon la revendication précédente, **caractérisé en ce que** la commande prioritaire est une commande de travail (6), une commande de machine (4), une commande de système ou une commande de maintenance externe (15).

14. Dispositif d'utilisation selon l'une ou plusieurs des revendications 11 à 13, **caractérisé en ce que** l'appareil de communication portatif (9, 10, 11) comporte des dispositifs de détection et/ou de lecture pour des entrées et/ou des sorties optiques, acoustiques et/ou haptiques.

15. Dispositif d'utilisation selon l'une ou plusieurs des revendications 11 à 14, **caractérisé en ce que** l'appareil de communication portatif est un ordinateur portatif, un téléphone de données (9), une horloge de données (10) ou des lunettes de données (11).
